# EUROPÄISCHE PATENTSCHRIFT

(11) **EP 3 694 368 B1**
(45) Veröffentlichungstag und Bekanntmachung des Hinweises auf die Patenterteilung: **06.09.2023**
(21) Anmeldenummer: 18807267.2
(22) Anmeldetag: 19.11.2018
(51) Int. Cl.: A44B 18/00

(54) **HAFTVERSCHLUSSSYSTEM**
ADHESIVE CLOSURE SYSTEM
SYSTÈME DE FERMETURE ADHÉSIVE

(30) Priorität: 06.12.2017 DE 102017011244
(43) Veröffentlichungstag der Anmeldung: 19.08.2020
(73) Patentinhaber: Gottlieb Binder GmbH & Co. KG, 71088 Holzgerlingen (DE)
(72) Erfinder: POULAKIS, Konstantinos, 71157 Hildrizhausen (DE)
(74) Vertreter: Kohler Schmid Möbus Patentanwälte
(86) Internationale Anmeldenummer: PCT/EP2018/081720
(87) Internationale Veröffentlichungsnummer: WO 2019/110283

(56) Entgegenhaltungen:
- DE-A1-102012 023 920
- JP-A- H05 154 009
- JP-A- H05 154 010

## Beschreibung

Die Erfindung betrifft ein Haftverschlusssystem mit den Merkmalen des Oberbegriffs von Patentanspruch 1.

Haftverschlusssysteme sind Stand der Technik und in einer Vielzahl von Ausgestaltungen auf dem Markt frei erhältlich. Bei verbreiteten Ausführungsformen ist der folienförmige Träger durch ein Grundgewebe aus Polyamid gebildet, aus dem Stiele vorstehen, die die Haftelemente bilden, beispielsweise in Form von an den Stielenden gebildeten Pilzköpfen oder Haken, die mit den Haftelementen am jeweils ein Gegenstück bildenden anderen Haftverschlussteil in Eingriff bringbar sind. In vorteilhaften Ausführungsformen sind an beiden miteinander zu verbindenden Haftverschlussteilen Pilzköpfe vorgesehen, die sich zur Bildung eines sog. "hermaphroditischen Verschlusses" gegenseitig verhaken. Ein Verschlusssystem dieser Art ist unter der Produktbezeichnung Duotec^{®} von der Anmelderin erhältlich.

Haftverschlusssysteme dieser Art zeichnen sich durch eine hohe Haftkraft, d.h. einen hohen Widerstand gegen das gegenseitige Abheben der Haftverschlussteile voneinander, aus, während die zum Herstellen des Verhakungseingriffs aufzubringende Schließkraft demgegenüber wesentlich geringer ist. Diese vorteilhaften Eigenschaften werden durch eine geringere, zur Verfügung stehende Scherkraft geschmälert, d.h. die Kraft, die Verschiebungen der Haftverschlussteile bei Einwirken von zum folienförmigen Träger parallelen Querkräften entgegenwirkt. Um das Verhältnis zwischen Haft- und Scherkraft zu verbessern ist es bereits bekannt, Haftelemente nicht in linearen Zeilen und Spalten mit gleichen Abständen voneinander anzuordnen, sondern in speziellen Mustern vorzusehen. Beispielsweise zeigt das Dokument EP 0 565 750 B1 eine sozusagen "chaotische" Anordnung pilzkopfartiger Haftelemente in Teilflächenbereichen, wobei sich die Teilflächenbereiche mit gleicher Musteranordnung zur Bildung einer größeren Gesamtfläche wiederholen. Eine weitere Lösung, die im Dokument DE 102 40 986 B3 offenbart ist, sieht die Anordnung von Haftelementen entlang von Bögen mit sinusförmigem Verlauf vor. Die hierdurch jeweils erreichten Verbesserungen der Scherkraft sind jedoch für Einsätze der Haftverschlusssysteme, bei denen mit dem Auftreten von Verschiebekräften zu rechnen ist, wie dies beispielsweise beim Einsatz zur Befestigung von Paneelen oder Abdeckungen an Wandflächen der Fall ist, nicht voll ausreichend.

DE 10 2012 023 920 A1 offenbart ein Haftverschlusssystem, bestehend aus zwei miteinander verbindbaren und wieder lösbaren Haftverschlussteilen, die jeweils eine Vielzahl von von einem Träger vorstehenden Haftelementen aufweisen, die in einem vorgebbaren Verbindungsbereich einander gegenüberliegend in wieder lösbaren Eingriff miteinander bringbar sind, wobei die Haftelemente der einen Art bei einem Haftverschlussteil innerhalb des Verbindungsbereichs unter Bildung von Streifen die Haftelemente der anderen Art zwischen sich aufnehmen.

Durch JP H05 154009 A, die den Oberbegriff des Anspruchs 1 offenbart, ist ein Haftverschlusssystem bekannt, bestehend aus zwei miteinander verbindbaren und wieder lösbaren Haftverschlussteilen, die jeweils eine Vielzahl von von einem Träger vorstehenden Haftelementen aufweisen, die in einem vorgebbaren Verbindungbereich einander gegenüberliegend in wieder lösbaren Eingriff miteinander bringbar sind, wobei die Haftelemente der einen Art bei einem Haftverschlussteil innerhalb des Verbindungsbereiches unter Bildung von Streifen die Haftelemente der anderen Art zwischen sich aufnehmen und wobei eines der Haftverschlussteile Haftelemente nur einer Art aufweist, die bei hergestelltem Eingriff innerhalb des Verbindungsbereichs mit Haftelementen dieser Art und mit Haftelementen einer weiteren Art des jeweils anderen Haftverschlussteils verbunden sind.

Durch DE 10 2012 023 920 A1 ist ein Befestigungssystem, insbesondere als Knopf- oder Schließenersatz, bestehend aus mindestens zwei Wirkpartnern bekannt, wobei jeder Wirkpartner mindestens zwei voneinander verschiedene Arten von Haftverschlusselementen aufweist, die mit korrespondierenden, gegenteilig ausgebildeten Haftverschlusselementen des anderen Wirkpartners wieder lösbar miteinander verbindbar sind.

Ausgehend von diesem Stand der Technik stellt sich die Erfindung die Aufgabe, ein Haftverschlusssystem der eingangs genannten Gattung zur Verfügung zu stellen, das sich, bei Beibehalten hoher Haftkraft, durch eine erhöhte Scherkraft auszeichnet.

Erfindungsgemäß ist diese Aufgabe durch ein Haftverschlusssystem gelöst, das die Merkmale des Patentanspruchs 1 in seiner Gesamtheit aufweist.

Gemäß dem kennzeichnenden Teil des Anspruchs 1 besteht eine wesentliche Besonderheit der Erfindung darin, dass das Haftelement der jeweils einen Art aus einem am zuordenbaren Träger vorstehenden Stiel gebildet ist, der an seinem freien Ende einen pilzartigen Kopf aufweist, und dass das Haftelement der jeweils anderen Art aus einer am zuordenbaren Träger angeordneten Schlaufe oder Schlinge besteht. Bei der Ausrüstung eines der Haftverschlussteile mit Haftelementen unterschiedlicher Art lässt sich die Kombination der zusammenwirkenden Haftelemente so auslegen, dass der Eingriff der Haftelemente der einen Art mit den Haftelementen der gleichen Art am anderen Haftverschlussteil hohe Haftkräfte erzeugt, während gleichzeitig der Eingriff dieser Haftelemente mit den Haftelementen der zweiten Art am anderen Haftverschlussteil hohe Scherkräfte erzeugt. Dadurch ist ein besonders günstiges Verhältnis zwischen Haft- und Scherkraft realisierbar, so dass sich für das erfindungsgemäße Haftverschlusssystem ein erweitertes Anwendungsspektrum ergibt.

Die Anordnung ist so getroffen, dass das Haftelement der jeweils einen Art aus einem am zuordenbaren Träger vorstehenden Stiel gebildet ist, der an seinem freien Ende einen pilzartigen Kopf aufweist, und dass das Haftelement der jeweils anderen Art aus einer am zuordenbaren Träger angeordneten Schlaufe oder Schlinge besteht. Die miteinander in Eingriff kommenden Pilzköpfe der Haftelemente der einen Art stellen die angestrebte hohe Haftkraft zur Verfügung, während der Eingriff der Pilzköpfe der Haftelemente der ersten Art mit den Schlaufen oder Schlingen hohe Werte der Scherkraft liefert.

Die Streifen können bei gleicher Längen- und Breitenausrichtung auf dem Träger in alternierender Abfolge aus Haftelementen der einen und der anderen Art gebildet sein, wobei der jeweilige Streifen, quer zur Längsrichtung seines Trägers gesehen, eine größere Länge aufweisen kann als seine Breite in Längsrichtung des Trägers.

Für die Bildung einer Art Befestigungsclip kann der Träger mit Vorteil ein quadratisches Profilstück ausbilden, das zwei Streifen von Haftelementen der einen Art und einen Streifen von Haftelementen der anderen Art aufnimmt. Alle Haftelemente der einen und der anderen Art können in ihrer jeweiligen Art geometrisch gleich ausgebildet sein.

Bei vorteilhaften Ausführungsbeispielen grenzen die Haftelemente der einen Art des einen Haftverschlussteils, was ihre axiale Erstreckung von der Oberseite ihres Trägers anbelangt, an eine gemeinsame Abschlussebene an.

Die Haftelemente der zweiten Art des anderen Haftverschlussteils enden, ausgehend von der Oberseite ihres Trägers, um einen vorgebbaren Abstand unterhalb einer gemeinsamen Abschlussebene, an die die freien Enden der Haftelemente der einen Art des anderen Haftverschlussteils angrenzen.

Mit Vorteil verlaufen sowohl die eine als auch die andere Abschlussebene parallel zur jeweils zuordenbaren Trägeroberseite und nehmen einen gleichen senkrechten Abstand zu ihrer Trägeroberseite ein.

Bei vorteilhaften Ausführungsbeispielen stehen die Haftelemente der einen Art gleichförmig in Reihen und Spalten auf ihrem Träger und weisen einen gleichen Abstand derart voneinander auf, dass die Haftelemente der einen Art eines Haftverschlussteils mit ihren pilzartigen Köpfen zwischen die Haftelemente der einen Art des anderen Haftverschlussteils eingreifen und mit deren pilzartigen Köpfen unter Bildung des wieder lösbaren Verschlusses verhaken.

Mit Vorteil kann die Anordnung so getroffen sein, dass die Haftelemente der einen Art, zumindest bezogen auf einen Streifen, einen bogenförmigen, insbesondere sinusförmigen, Aufstell-Verlauf aufweisen.

Alternativ können die Haftelemente der einen Art, zumindest bezogen auf einen Streifen, zumindest einen chaotischen Aufstell-Verlauf aufweisen.

Bei besonders vorteilhaften Ausführungsbeispielen sind die Haftelemente der einen Art aus einem Gewebe gebildet, das Schlaufen aufweist, die durchschnitten Stielteile ausbilden, deren freie Enden erwärmt unter der Eigenspannung ihres Kunststoffmaterials die pilzartigen Köpfe ausbilden, wobei zur Bildung der Haftelemente der anderen Art die Schlaufen- oder Schlingenform des Gewebes erhalten bleibt.

Mit Vorteil ist das die Haftelemente bildende Gewebe hierbei beschichtet, insbesondere mit einer Polyurethan-Beschichtung versehen.

Der Träger, der mit den Haftelementen nur der einen Art versehen ist, kann auch aus einem spritzgegossenen oder extrudierten Kunststoffprofil bestehen.

Bei einer alternativen Ausführungsform kann der jeweilige Träger, vorzugsweise der die Haftelemente der einen sowie der zweiten Art aufweisende Träger, mehrteilig ausgebildet sein und als Grundträger ein spritzgegossenes oder extrudiertes Kunststoffprofil sowie das die jeweiligen Haftelemente bildende Gewebe aufweisen, das mit dem Grundträger verklebt ist.

Vorzugsweise ist das jeweilige Gewebe mit dem Kunststoffprofil mittels eines flüssigkeitsvernetzenden Polyurethan-Klebstoffs verbunden.

Nachstehend ist die Erfindung anhand der beigefügten Zeichnung im Einzelnen erläutert.

Es zeigen:
- Fig. 1a und 1b: in nicht maßstäblicher, schematisch vereinfachter und vergrößerter Darstellung ein erstes bzw. ein zweites Haftverschlussteil üblicher Art zur Bildung eines Haftverschlusssystems gemäß dem Stand der Technik;
- Fig. 1c: in den Fig. 1a und 1b entsprechender vereinfachter Darstellung das aus den Haftverschlussteilen gebildete Haftverschlusssystem gemäß dem Stand der Technik;
- Fig. 2 und 3: in skizzenhafter und vereinfachter, nicht maßstäblicher Darstellung einen Oberflächenbereich zweier weiterer Haftverschlussteile gemäß dem Stand der Technik;
- Fig. 4a und 4b: in den Fig. 1a und 1b entsprechender Darstellung ein erstes bzw. zweites Haftverschlussteil zur Bildung eines Haftverschlusssystems gemäß einem Ausführungsbeispiel der Erfindung;
- Fig. 4c: in den Fig. 4a und 4b entsprechender Darstellung das aus den Haftverschlussteilen gebildete Haftverschlusssystem gemäß einem Ausführungsbeispiel der Erfindung;
- Fig. 5: in schematisch vereinfachter, nicht maßstäblicher Darstellung des Haftverschlussteils von Fig. 4b in perspektivischer Schrägansicht, gesehen auf die Oberseite; und
- Fig. 6: in der Fig. 4b entsprechender Darstellung eine abgewandelte Ausführungsform des zweiten Haftverschlussteils.

Die Fig. 1a und 1b zeigen jeweils ein Haftverschlussteil 2 des Standes der Technik, die die aktiven Bestandteile eines üblichen Haftverschlusssystems bilden und die mit der gleichen Art von Haftelementen 6 versehen sind, die in den Figuren nur teilweise beziffert sind. Die Haftelemente 6 sind durch Pilzköpfe 8 gebildet, die in den Figuren nur teilweise beziffert sind und sich am Ende von Stielen 10 befinden, die von einem flächigen Träger 12 abstehen. Haftverschlussteile 2 dieser Art bilden beim gegenseitigen Eingriff der Haftelemente 6 einen sog. Pilz-in-Pilz-Verschluss eines dem Stand der Technik entsprechenden Haftverschlusssystems, wie es in Fig. 1c dargestellt ist. Haftverschlussteile 2 dieser Art sind handelsüblich und sind mit der Produktbezeichnung Duotec^{®} von der Anmelderin erhältlich. Der Träger 12 der Haftverschlussteile 2 ist durch ein Grundgewebe aus Polyamid mit Stielen 10 aus Polypropylen gebildet, an denen die Pilzköpfe 8 durch thermische Bearbeitung gebildet sind. Der Träger 12 mit den Haftelementen 6 kann auch aus einem spritzgegossenen oder extrudierten Kunststoffprofil bestehen.

Haftverschlusssysteme dieser bekannten Art zeichnen sich durch eine hohe Haftkraft aus, die einem Lösen des Eingriffs durch Abheben der Haftverschlussteile 2 voneinander entgegenwirkt. Diese bekannten Haftverschlusssysteme benötigen auch eine verhältnismäßig geringe Schließkraft zur Herstellung des Eingriffs und sind dadurch bequem und sicher handhabbar. Jedoch lässt die Höhe der Scherkraft, d.h. der Widerstand gegen relative Verschiebebewegung der Haftverschlussteile 2 für manche Anwendungszwecke zu wünschen übrig, beispielsweise bei Benutzung des Haftverschlusssystems als einziges Befestigungsmittel zur Anbringung von Paneelen oder Abdeckungen an Wandflächen. Die Fig. 2 verdeutlicht eine dem Stand der Technik entsprechende Lösung, bei der, im Bestreben höhere Scherkräfte zu erzielen, am Verbindungsbereich eines Haftverschlussteils 14 Haftverschlusselemente 6 nicht in regelmäßigen Zeilen und Spalten, sondern in einem speziellen Muster angeordnet sind, wie in der in Fig. 2 gezeigten chaotischen Anordnung, oder in einer solchen Anordnung, wie sie in dem bereits erwähnten Dokument EP 0 565 750 B1 gezeigt ist. Die Fig. 3 verdeutlicht einen weiteren bekannten Ansatz zur Erhöhung der Scherkraft. Wie gezeigt sind am Verbindungsbereich des Haftverschlussteils 16 mit Pilzköpfen 8 versehene Haftelemente 6 der in Fig. 1a bis 1c gezeigten Art entlang von Bogenlinien 18 angeordnet, die in der Art von Sinuswellen ausgebildet sind. Eine solche Anordnung ist realisierbar, wenn die Haftelemente 6 in der im bereits erwähnten Dokument DE 102 40 986 B3 gezeigten Weise durch thermische Behandlung von Fäden eines Grundgewebes hergestellt sind. Das Grundgewebe kann mit einer Beschichtung aus Polyurethan versehen sein.

Die Fig. 4a, 4b und 4c zeigen ein Ausführungsbeispiel des erfindungsgemäßen Haftverschlusssystems. Dieses ist aus Haftverschlussteilen unterschiedlicher Art gebildet, von denen eines durch das Haftverschlussteil 2 bekannter Art gemäß Fig. 1a und 1b gebildet ist, wobei beim Ausführungsbeispiel Duotec^{®} 50 vorgesehen ist. Das als Gegenstück dienende andere Haftverschlussteil 4 weist im Verbindungsbereich an seinem Träger 12 Haftelemente einer ersten und einer zweiten Art auf, wobei die Haftelemente der ersten Art den Haftelementen 6 des Haftverschlussteils 2 entsprechen, während die Haftelemente der zweiten Art durch Schlaufen 20 gebildet sind. Wie Fig. 5 zeigt, in der das zweite Haftverschlussteil 4 in Draufsicht gezeigt ist, sind die Haftelemente 6 der ersten Art am Träger 12 in zwei Streifen 22 angeordnet, zwischen denen sich die schlingenartigen Haftelemente 20 in einem dritten Streifen 24 erstrecken. Beim vorliegenden Beispiel sind die Streifen 22 jeweils aus einem Streifen Duotec^{®} 50 gebildet, und der mittlere Streifen 24 ist durch einen Streifen in Form eines Flauschmaterials, wie es von der Anmelderin unter der Produktbezeichnung Klettostar^{®} vertrieben wird, gebildet. Die Streifen 22 und 24 sind jeweils rechteckförmig und weisen jeweils die gleiche Länge und die gleiche Breite auf, wobei die Länge jeweils größer als die Breite der Streifen 22, 24 ist. Wie der Vergleich der Fig. 4a, 4b und 4c zeigt, enden die Haftelemente 6 der ersten Art mit ihren Köpfen 8 sowohl beim ersten Haftverschlussteil 2 als auch beim zweiten Haftverschlussteil 4 in je einer gemeinsamen, vom Träger 12 entfernten Abschlussebene 26 bzw. 27 (Fig. 4a, 4b), während die Haftelemente 20 der zweiten Art etwas unterhalb der Ebene 27 des zweiten Haftverschlussteils 4 enden.

Versuche, bei denen ein bekanntes Haftverschlusssystem, bei dem beide Haftverschlussteile durch Duotec^{®} 50 gebildet sind, mit dem erfindungsgemäßen System verglichen wurden, bei dem das erste Haftverschlussteil 2 aus Duotec^{®} 50 und das zweite Haftverschlussteil 4 aus der in Fig. 5 gezeigten Streifenanordnung mit zwei Streifen 22 aus Duotec^{®} 50 und einem Streifen 24 aus Klettostar^{®} besteht, haben gezeigt, dass das letztgenannte System gegen Relativverschiebungen parallel zur Längsrichtung der Streifen 22, 24 eine um etwa 33 % höhere Scherkraft und gegen Verschieben quer zur Längsrichtung eine um mehr als 36 % erhöhte Scherkraft zur Verfügung stellt, verglichen mit dem bekannten System mit gleichartigen Haftverschlussteilen aus Duotec^{®} 50.

Wie die Fig. 6 am Beispiel des die Haftelemente der einen Art 6 und die Haftelemente 20 der zweiten Art aufweisenden Haftverschlussteiles 2 gezeigt ist, kann der Träger 12 mehrteilig ausgebildet sein. Wie gezeigt, ist ein Grundträger aus einem spritzgegossenen oder extrudierten Kunststoffprofil 30 vorgesehen, mit dem das jeweilige Gewebe 32, das die Haftelemente 6, 20 ausbildet, verklebt ist. Vorzugsweise weist das Gewebe 32 auf der dem Grundträger zugewandten Seite eine Polyurethanbeschichtung auf, wobei als Klebstoff zur Bildung der Verbindung mit dem Kunststoffprofil 30, ein feuchtigkeitsvernetzender Polyurethankleber 34 vorgesehen sein kann.

## Patentansprüche

1. Haftverschlusssystem, bestehend aus zwei miteinander verbindbaren und wieder lösbaren Haftverschlussteilen (2, 4), die jeweils eine Vielzahl von von einem Träger (12) vorstehenden Haftelementen (6) aufweisen, die in einem vorgebbaren Verbindungsbereich einander gegenüberliegend in wieder lösbaren Eingriff miteinander bringbar sind, wobei die Haftelemente (6) der einen Art bei einem Haftverschlussteil (4) innerhalb des Verbindungsbereichs unter Bildung von Streifen (22, 24) die Haftelemente (20) der anderen Art zwischen sich aufnehmen und wobei eines der Haftverschlussteile (2, 4) Haftelemente (6) nur einer Art aufweist, die bei hergestelltem Eingriff innerhalb des Verbindungsbereichs mit Haftelementen (6) dieser Art und mit Haftelementen (20) einer weiteren Art des jeweils anderen Haftverschlussteils (4) verbunden sind, **dadurch gekennzeichnet, dass** das Haftelement (6) der jeweils einen Art aus einem am zuordenbaren Träger (12) vorstehenden Stiel (10) gebildet ist, der an seinem freien Ende einen pilzartigen Kopf (8) aufweist, und dass das Haftelement (20) der jeweils anderen Art aus einer am zuordenbaren Träger (12) angeordneten Schlaufe oder Schlinge besteht.

2. Haftverschlusssystem nach Anspruch 1, **dadurch gekennzeichnet, dass** die Streifen (22, 24) bei gleicher Längen- und Breitenausrichtung auf dem Träger (12) in alternierender Abfolge aus Haftelementen (6) der einen und der anderen Art (20) gebildet sind.

3. Haftverschlusssystem nach Anspruch 1 oder 2, **dadurch gekennzeichnet, dass** der jeweilige Streifen (22, 24), quer zur Längsrichtung seines Trägers (12) gesehen, eine größere Länge aufweist als seine Breite in Längsrichtung dieses Trägers (12).

4. Haftverschlusssystem nach einem der vorstehenden Ansprüche, **dadurch gekennzeichnet, dass** der Träger (12) ein quadratisches Flächenstück ausbildet, das zwei Streifen (22) von Haftelementen (6) der einen Art und einen Streifen (24) von Haftelementen (20) der anderen Art aufnimmt.

5. Haftverschlusssystem nach einem der vorstehenden Ansprüche, **dadurch gekennzeichnet, dass** alle Haftelemente (6, 20) der einen und der anderen Art in ihrer jeweiligen Art geometrisch gleich ausgebildet sind.

6. Haftverschlusssystem nach einem der vorstehenden Ansprüche, **dadurch gekennzeichnet, dass** die Haftelemente (6) der einen Art des einen Haftverschlussteils (2), was ihre axiale Erstreckung von der Oberseite ihres Trägers (12) anbelangt, an eine gemeinsame Abschlussebene (26) angrenzen.

7. Haftverschlusssystem nach einem der vorstehenden Ansprüche, **dadurch gekennzeichnet, dass** die Haftelemente (20) der zweiten Art des anderen Haftverschlussteils (4), ausgehend von der Oberseite ihres Trägers (12), um einen vorgebbaren Abstand unterhalb einer gemeinsamen Abschlussebene (27) enden, an die die freien Enden der Haftelemente (6) der einen Art des anderen Haftverschlussteils (4) angrenzen.

8. Haftverschlusssystem nach einem der vorstehenden Ansprüche, **dadurch gekennzeichnet, dass** sowohl die eine als auch die andere Abschlussebene (26) parallel zur jeweils zuordenbaren Trägeroberseite verlaufen und einen gleichen senkrechten Abstand zu ihrer Trägeroberseite einnehmen.

9. Haftverschlusssystem nach einem der vorstehenden Ansprüche, **dadurch gekennzeichnet, dass** die Haftelemente (6) der einen Art gleichförmig in Reihen und Spalten auf ihrem Träger (12) stehen und einen gleichen Abstand derart voneinander aufweisen, dass die Haftelemente (6) der einen Art eines Haftverschlussteils (2) mit ihren pilzartigen Köpfen (8) zwischen die Haftelemente (6) der einen Art des anderen Haftverschlussteils (4) eingreifen und mit deren pilzartigen Köpfen (8) unter Bildung des wieder lösbaren Verschlusses verhaken.

10. Haftverschlusssystem nach einem der vorstehenden Ansprüche, **dadurch gekennzeichnet, dass** die Haftelemente (6) der einen Art, zumindest bezogen auf einen Streifen (22), einen bogenförmigen, insbesondere sinusförmigen, Aufstell-Verlauf (18) aufweisen.

11. Haftverschlusssystem nach einem der vorstehenden Ansprüche, **dadurch gekennzeichnet, dass** die Haftelemente (6) der einen Art, zumindest bezogen auf einen Streifen (22), zumindest einen chaotischen Aufstell-Verlauf aufweisen.

12. Haftverschlusssystem nach einem der vorstehenden Ansprüche, **dadurch gekennzeichnet, dass** die Haftelemente (6) der einen Art aus einem Gewebe (12) gebildet sind, das Schlaufen aufweist, die durchschnitten Stielteile (10) ausbilden, deren freie Enden erwärmt unter der Eigenspannung ihres Kunststoffmaterials die pilzartigen Köpfe (8) ausbilden, und dass zur Bildung der Haftelemente (20) der anderen Art die Schlaufen- oder Schlingenform des Gewebes erhalten bleibt.

13. Haftverschlusssystem nach einem der vorstehenden Ansprüche, **dadurch gekennzeichnet, dass** das die Haftelemente (6, 20) bildende Gewebe (12) beschichtet, insbesondere mit einer Polyurethan-Beschichtung versehen ist.

14. Haftverschlusssystem nach einem der vorstehenden Ansprüche, **dadurch gekennzeichnet, dass** der Träger (12) mit den Haftelementen (6) nur der einen Art aus einem spritzgegossenen oder extrudierten Kunststoffprofil besteht.

15. Haftverschlusssystem nach einem der vorstehenden Ansprüche, **dadurch gekennzeichnet, dass** der jeweilige Träger (12), vorzugsweise der die Haftelemente (6) der einen sowie der zweiten Art (20) aufweisende Träger (12), mehrteilig ausgebildet ist und ein spritzgegossenes oder extrudiertes Kunststoffprofil (30) als Grundträger aufweist, mit dem das die jeweiligen Haftelemente (6, 20) bildende Gewebe (32) verklebt ist.

16. Haftverschlusssystem nach einem der vorstehenden Ansprüche, **dadurch gekennzeichnet, dass** das jeweilige, die Haftelemente (6, 20) bildende Gewebe (32) mit dem Kunststoffprofil (30) mittels eines flüssigkeitsvernetzenden Polyurethan-Klebstoffs (34) verbunden ist.

## Claims

1. An adhesive closure system, consisting of two interconnectable and releasable adhesive closure parts (2, 4) which each have a plurality of adhesive elements (6) which project from a support (12) and can be brought into releasable engagement with one another opposite one another in a predeterminable connecting region, the adhesive elements (6) of one type in one adhesive closure part (4) receiving the adhesive elements (20) of the other type between them within the connecting region so as to form strips (22, 24), and one of the adhesive closure parts (2, 4) having adhesive elements (6) of only one type which, when engagement is produced within the connecting region, are connected to adhesive elements (6) of this type and to adhesive elements (20) of a further type of the other adhesive closure part (4) in each case, **characterized in that** the adhesive element (6) of one type in each case is formed from a stem (10) which projects on the associable support (12) and has a mushroom-like head (8) at its free end, **and in that** the adhesive element (20) of the other type in each case consists of a loop or sling arranged on the associable support (12).

2. The adhesive closure system according to claim 1, **characterized in that** the strips (22, 24) are formed on the support (12) in an alternating sequence of adhesive elements (6) of one type and of the other type (20), with the same length and width orientation.

3. The adhesive closure system according to claim 1 or 2, **characterized in that** the relevant strip (22, 24), viewed transversely to the longitudinal direction of its support (12), has a greater length than its width in the longitudinal direction of this support (12).

4. The adhesive closure system according to any one of the preceding claims, **characterized in that** the support (12) forms a square surface piece which receives two strips (22) of adhesive elements (6) of one type and one strip (24) of adhesive elements (20) of the other type.

5. The adhesive closure system according to any one of the preceding claims, **characterized in that** all adhesive elements (6, 20) of one type and of the other type are geometrically identical in their relevant type.

6. The adhesive closure system according to any one of the preceding claims, **characterized in that** the adhesive elements (6) of one type of one adhesive closure part (2) are adjacent to a common terminating plane (26), with regard to their axial extension from the upper face of their support (12).

7. The adhesive closure system according to any one of the preceding claims, **characterized in that** the adhesive elements (20) of the second type of the other adhesive closure part (4) terminate, starting from the upper face of their support (12), at a predeterminable distance below a common terminating plane (27) adjoined by the free ends of the adhesive elements (6) of one type of the other adhesive closure part (4).

8. The adhesive closure system according to any one of the preceding claims, **characterized in that** both one and the other terminating plane (26) extend in parallel to the associable support upper face in each case and assume an equal perpendicular distance to their support upper face.

9. The adhesive closure system according to any one of the preceding claims, **characterized in that** the adhesive elements (6) of one type are arranged uniformly in rows and columns on their support (12) and are equally spaced from each other such that the adhesive elements (6) of one type of an adhesive closure part (2) engage with their mushroom-like heads (8) between the adhesive elements (6) of one type of the other adhesive closure part (4) and interlock with their mushroom-like heads (8) to form the releasable closure.

10. The adhesive closure system according to any one of the preceding claims, **characterized in that** the adhesive elements (6) of one type have an arcuate, in particular sinusoidal, installation profile (18), at least in relation to a strip (22).

11. The adhesive closure system according to any one of the preceding claims, **characterized in that** the adhesive elements (6) of one type have at least one chaotic installation profile, at least in relation to a strip (22).

12. The adhesive closure system according to any one of the preceding claims, **characterized in that** the adhesive elements (6) of one type are formed from a fabric (12) having loops which form cut-through stem parts (10), the free ends of which, when heated, form the mushroom-like heads (8) under the inherent tension of their plastics material, **and in that** the loop shape or sling shape of the fabric is retained to form the adhesive elements (20) of the other type.

13. The adhesive closure system according to any one of the preceding claims, **characterized in that** the fabric (12) forming the adhesive elements (6, 20) is coated, in particular provided with a polyurethane coating.

14. The adhesive closure system according to any one of the preceding claims, **characterized in that** the support (12) having the adhesive elements (6) of only one type consists of an injection-molded or extruded plastics profile.

15. The adhesive closure system according to any one of the preceding claims, **characterized in that** the relevant support (12), preferably the support (12) comprising the adhesive elements (6) of one type as well as of the second type (20), is formed in multiple parts and comprises, as a base support, an injection-molded or extruded plastics profile (30), with which the fabric (32) forming the respective adhesive elements (6, 20) is adhesively bonded.

16. The adhesive closure system according to any one of the preceding claims, **characterized in that** the relevant fabric (32) forming the adhesive elements (6, 20) is connected to the plastics profile (30) by means of a liquid-curing polyurethane adhesive (34).

## Revendications

1. Système de fermeture par adhérence, composé de deux parties (2, 4) de fermeture par adhérence pouvant être reliées l'une à l'autre, pouvant être de nouveau dissociées et munies, respectivement, d'une multiplicité d'éléments adhérents (6) qui font saillie au-delà d'un support (12) et peuvent être mis en prise mutuelle apte à une nouvelle dissociation, en vis-à-vis les uns des autres dans une zone de liaison pouvant être prédéfinie, sachant que les éléments adhérents (6) de l'un des types reçoivent entre eux les éléments adhérents (20) de l'autre type dans une partie (4) de fermeture par adhérence, à l'intérieur de la zone de liaison, avec formation de bandes (22, 24), et sachant que l'une desdites parties (2, 4) de fermeture par adhérence est dotée d'éléments adhérents (6) d'un type seulement qui sont reliés l'intérieur de ladite zone de liaison, lorsque la venue en prise est instaurée, à des éléments adhérents (6) de ce type et à des éléments adhérents (20) d'un type supplémentaire sur la partie (4) de fermeture par adhérence respectivement autre, **caractérisé par le fait**
**que** l'élément adhérent (6) d'un type considéré est constitué d'une tige (10) qui fait saillie au-delà d'un support (12) susceptible d'être associé et qui est munie, à son extrémité libre, d'une tête (8) de type fongiforme ; et par le fait que l'élément adhérent (20) de l'autre type respectif consiste en une boucle ou en un maillon situé(e) sur ledit support (12) susceptible d'être associé.

2. Système de fermeture par adhérence selon la revendication 1, **caractérisé par le fait que**, lorsque les orientations en longueur et en largeur sont identiques sur le support (12), les bandes (22, 24) sont formées, en une succession alternée, par des éléments adhérents (6) de l'un des types et par ceux (20) de l'autre type.

3. Système de fermeture par adhérence selon la revendication 1 ou 2, **caractérisé par le fait que** la bande (22, 24) considérée présente, observée transversalement vis-à-vis de la direction longitudinale de son support (12), une longueur supérieure à sa largeur dans la direction longitudinale de ce support (12).

4. Système de fermeture par adhérence selon l'une des revendications précédentes, **caractérisé par le fait que** le support (12) matérialise une pièce aplatie quadrangulaire qui reçoit deux bandes (22) d'éléments adhérents (6) de l'un des types, et une bande (24) d'éléments adhérents (20) de l'autre type.

5. Système de fermeture par adhérence selon l'une des revendications précédentes, **caractérisé par le fait que** tous les éléments adhérents (6, 20) de l'un et de l'autre type sont de réalisation géométriquement identique dans leur type considéré.

6. Système de fermeture par adhérence selon l'une des revendications précédentes, **caractérisé par le fait que**, concernant leur étendue axiale au-delà de la face supérieure du support (12), les éléments adhérents (6) de l'un des types, sur l'une (2) des parties de fermeture par adhérence, sont limitrophes d'un plan commun d'achèvement (26).

7. Système de fermeture par adhérence selon l'une des revendications précédentes, **caractérisé par le fait que** les éléments adhérents (20) du second type sur l'autre partie (4) de fermeture par adhérence se terminent, à partir de la face supérieure de leur support (12), à une distance pouvant être prédéfinie au-dessous d'un plan commun d'achèvement (27) que jouxtent les extrémités libres des éléments adhérents (6) de l'un des types, sur ladite autre partie (4) de fermeture par adhérence.

8. Système de fermeture par adhérence selon l'une des revendications précédentes, **caractérisé par le fait que** tant l'un, que l'autre (26) des plans d'achèvement s'étendent parallèlement à la face supérieure du support (12) susceptible d'être respectivement associé, et observent une même distance verticale vis-à-vis de la face supérieure de leur support.

9. Système de fermeture par adhérence selon l'une des revendications précédentes, **caractérisé par le fait que** les éléments adhérents (6) de l'un des types se dressent uniformément en des rangées et en des colonnes, sur leur support (12), et présentent un espacement mutuel identique tel que les éléments adhérents (6) de l'un des types sur une partie (2) de fermeture par adhérence s'engagent, par leurs têtes (8) de type fongiforme, entre les éléments adhérents (6) de l'un des types, sur l'autre partie (4) de fermeture par adhérence, et s'imbriquent avec les têtes (8) de type fongiforme de ces derniers, en formant la fermeture apte à une nouvelle dissociation.

10. Système de fermeture par adhérence selon l'une des revendications précédentes, **caractérisé par le fait que** les éléments adhérents (6) de l'un des types présentent, concernant au moins une bande (22), un profil d'implantation (18) arqué et notamment sinusoïdal.

11. Système de fermeture par adhérence selon l'une des revendications précédentes, **caractérisé par le fait que**, concernant au moins une bande (22), les éléments adhérents (6) de l'un des types présentent au moins un profil d'implantation désordonné.

12. Système de fermeture par adhérence selon l'une des revendications précédentes, **caractérisé par le fait que** les éléments adhérents (6) de l'un des types sont constitués d'un tissu (12) muni de boucles donnant naissance à des parties découpées formant tiges (10) dont les extrémités libres, chauffées, donnent naissance aux têtes (8) de type fongiforme sous l'effet de la tension interne de leur matière plastique ; et **par le fait que** la configuration en boucles ou en maillons dudit tissu est conservée pour former les éléments adhérents (20) de l'autre type.

13. Système de fermeture par adhérence selon l'une des revendications précédentes, **caractérisé par le fait que** le tissu (12) constituant les éléments adhérents (6, 20) est revêtu et pourvu, en particulier, d'un revêtement en polyuréthane.

14. Système de fermeture par adhérence selon l'une des revendications précédentes, **caractérisé par le fait que** le support (12), associé aux éléments adhérents (6) de l'un des types seulement, est constitué d'un profilé en matière plastique venu de moulage par injection ou d'extrusion.

15. Système de fermeture par adhérence selon l'une des revendications précédentes, **caractérisé par le fait que** le support (12) considéré, de préférence le support (12) présentant aussi bien les éléments adhérents (6) de l'un des types, que ceux (20) du second type, est réalisé en plusieurs parties et est doté, en tant que support de base, d'un profilé (30) en matière plastique moulé par injection ou extrudé, auquel est collé le tissu (32) formant les éléments adhérents (6, 20) respectifs.

16. Système de fermeture par adhérence selon l'une des revendications précédentes, **caractérisé par le fait que** le tissu (32) considéré, formant les éléments adhérents (6, 20), est collé au profilé (30) en matière plastique au moyen d'un adhésif polyuréthane (34) à réticulation liquide.
